# EUROPÄISCHE PATENTSCHRIFT

(11) **EP 2 352 865 B1**
(45) Veröffentlichungstag und Bekanntmachung des Hinweises auf die Patenterteilung: **05.09.2012**
(21) Anmeldenummer: 09740630.0
(22) Anmeldetag: 15.10.2009
(51) Int. Cl.: D01G 19/06, D01G 19/14, D01G 19/18

(54) **VORRICHTUNG ZUR DRUCKBELASTUNG DER ABREISSWALZE EINER KÄMMVORRICHTUNG**
DEVICE FOR PRESSURE LOADING THE PULL-OFF ROLLER OF A COMBING MACHINE
DISPOSITIF DE CHARGE DE PRESSION DU CYLINDRE D'ARRACHAGE D'UN DISPOSITIF PEIGNEUR

(30) Priorität: 24.10.2008 CH 16742008
(43) Veröffentlichungstag der Anmeldung: 10.08.2011
(73) Patentinhaber: Maschinenfabrik Rieter AG, 8406 Winterthur (CH)
(72) Erfinder: SLAVIK, Walter, CH-8320 Fehraltorf (CH); STUTZ, Ueli, CH-8406Winterthur (CH); SOMMER, Daniel, CH-8253 Diessenhofen (CH)
(86) Internationale Anmeldenummer: PCT/CH2009/000332
(87) Internationale Veröffentlichungsnummer: WO 2010/045747

(56) Entgegenhaltungen:
- WO-A-2010/012111
- DE-A1- 4 229 448
- DE-A1- 10 112 296
- DE-A1- 19 504 010
- DE-A1- 19 758 153

## Beschreibung

Die Erfindung bezieht sich auf eine Kämmvorrichtung zum Kämmen eines Fasermaterials nach dem Oberbegriff des Patentanspruches 1.

Eine Kämmmaschine, wobei für den Abreissvorgang eine Abreisswalze mit einem Abreisssegment einer Kämmwalze zusammenwirkt ist bereits 1845 von Heilmann entwickelt worden. Wie aus dem Handbuch der Baumwollspinnerei Band II / 5. Auflage auf den Seiten 167 bis 174 von Otto Johannsen zu entnehmen, wurde das von einer Abreisswalze (hier Abreissdruckzylinder) in Zusammenwirken mit einem Abreiss-Segment abgerissene Faserpaket an ein nachfolgendes Walzenpaar abgegeben, wo es mit dem Ende eines bereits gebildeten Vlieses verbunden, bzw. verlötet wird. Dabei wird das Walzenpaar mit einer Pilgerschrittbewegung angetrieben. D.h. bevor ein neues abgezogenes Faserpaket dem Walzenpaar zugeführt wird, wird dieses in einer entgegen gesetzter Drehrichtung angetrieben, bei welcher das Ende des bereits gebildeten Vlieses um einen Teilbetrag entgegen der eigentlichen Förderrichtung zurück befördert wird. Sobald dieser Vorgang abgeschlossen ist, wird das vordere Ende des neuen Faserpaketes auf das Ende des zurück beförderten Endes des Faservlieses (dachziegelartig) aufgelegt, bzw. in Überdeckung gebracht. Bei der anschliessenden Vorwärtsbewegung des Walzenpaares gelangt der Bereich der Überdeckung in die Klemmlinie des Walzenpaares, wodurch eine Verfestigung, bzw. eine Verlötung des Faserpaketes mit dem Ende des Vlieses erfolgt. Nach Abschluss des Abreissvorganges speisen die Speisezylinder einen bestimmten Betrag der von einem vorgelegten Wickel abgerollten Wattebahn in die geöffnete Zange. Dadurch vergrössert sich die Länge des über die Klemmstelle der Zange hinausragenden Faserbartes um den gelieferten Betrag, welcher für den nachfolgenden Kämmvorgang bei anschliessend geschlossener Zange zur Verfügung steht. Nach dem Kämmvorgang durch das Kämmsegment des Kämmzylinders wird das ausgekämmte Ende des Faserbartes bei wieder geöffneter Zange unter Einwirkung des Abreiss-Segmentes in die Klemmstelle zwischen der Abreisswalze und dem Abreis-Segment überführt. Alle, die dann von der Klemmstelle erfassten Fasern werden aus dem vorliegenden Faserbart abgezogen. Eine Anpassung der Vorrichtung an unterschiedliche Fasermaterialien ist dabei nicht vorgesehen.

Aus der CH-PS 150873 ist eine weitere Ausführung bekannt, welche nach dem Heilmann-Prinzip (Zusammenwirken einer Abreisswalze mit einem Abreisssegment auf dem Kämmzylinder) arbeitet. Dabei werden verschiedene Ausführungsvarianten gezeigt. Bei einer Lösung ist das Zangenaggregat fest im Maschinenrahmen gelagert, während die Abreisswalze, die mit einem Abreisssegment zusammenarbeitet, eine horizontale Bewegung gegenüber dem Zangenaggregat während dem Kämmprozess ausführt. Bei einer anderen vorgestellten Lösung bewegt sich die Abreisswalze nur in radialer Richtung zum Kämmzylinder, während sich das Zangenaggregat in horizontaler Richtung zur Abreisswalze bewegt. Damit soll der Kämmvorgang und der Abreissvorgang in Bezug auf den Abstand zwischen der Zange und dem Klemmpunkt der Abreisswalze besser aufeinander abgestimmt werden. Die Enden der Abreisswalze sind dabei in Hülsen gelagert, welche in Gabeln aufgenommen werden. Zusätzlich werden die Hülsen, zur Erzielung der Klemmwirkung der Abreisswalzen, über gewichtsbelastete Haken beaufschlagt. Dabei werden die Haken und somit die Abreisswalze über entsprechend angebrachte mechanische Federn belastet.
Die zuvor beschriebene Ausführung hat sehr viele bewegte Teile, welche eine erhebliche Einschränkung im Hinblick auf das Erzielen einer hohen Kammspielzahl aufweisen. Ausserdem ist die gezeigte Belastungseinrichtung der Abreisswalze im Hinblick auf hohe Kammspielzahlen relativ träge und unflexibel. Eine Einstellung der Klemmkraft erfordert einen erheblichen Zeitaufwand, insbesondere wenn diese an mehreren nebeneinander arbeitenden Kämmköpfen durchgeführt werden muss.
Aus der bekannten Literatur bezüglich dem klassischen Heilmann Verfahren (Abstand des fest montierten Zangenaggregates zur Abreisswalze ist gleich bleibend) ist nicht bekannt, dass der Abstand zwischen der Zange und der Abreisswalze einstellbar ist. D.h. es ist davon auszugehen, dass bei dieser Ausführung eine Einstellung eines "Ecartement" nicht vorgesehen war. Der Ausdruck "Ecartement" wird bei heutigen Kämmmaschinen verwendet und bestimmt den kleinsten Abstand zwischen der unteren Zangenplatte der Zange und der Klemmstelle der Abreisszylinder.
Die Grösse des Ecartement bestimmt letztendlich die Länge des für den Kämmvorgang aus der geschlossenen Zange herausragenden Faserbartes und hat somit einen direkten Einfluss auf die Höhe des Kämmlingsanteils (Anteil ausgekämmter Fasern).

Diese Einstellung ist jedoch bei modernen Kämmmaschinen unbedingt erforderlich, um die gewünschte Qualität eines Kämmmaschinenbandes für die nachfolgenden Prozessstufen zu erzielen. Insbesondere auch im Hinblick auf die Rohstoffpreise ist es notwendig, den Kämmlingsanteil exakt einzustellen, um eine unnötige Abscheidung insbesondere von Gutfasern (lange Fasern) zu vermeiden, welche eine Senkung der Produktivität mit sich bringen würde.
Die Einstellung des Ecartement hängt von dem Fasermaterial ab, welches der Kämmmaschine zur Verarbeitung vorgelegt wird. Dabei sind Kriterien wie Wattengewicht, Stapel (Faserlängenanteil) und Struktur (Faserlage; Gleichmässigkeit) der vorgelegten Watte zu berücksichtigen.
Weitere Hinweise zum Begriff "Ecartement" sind auch aus der Literaturstelle "Die Kurzstapelspinnerei: Band 3: Kämmerei, Strecken, Flyer; The Textile Institute (ISBN 3-908.059-01-1) auf Seite 16 zu entnehmen.
In der DE-PS 528 653 wird ebenfalls eine Abreisswalze gezeigt, die mit einem Abreisssegment einer Kämmtrommel (Kämmzylinder) für den Abreissvorgang zusammenarbeitet. Zur Erzeugung der Klemmkraft werden hier ebenfalls mechanische Federn oder Gewichte verwendet. Auch die hier gezeigte Ausführung beinhaltet sehr viele mechanische Elemente und ist relativ träge, wenn diese für hohe Kammspielzahlen eingesetzt werden müsste. Zum Zeitpunkt der beschriebenen Veröffentlichung waren die geforderten Kammspielzahlen noch sehr niedrig gegenüber den heutigen Erfordernissen in Bezug auf eine hohe Produktivität.
Die Erfindung stellt sich somit die Aufgabe bekannte Ausführungen zu verbessern, bei welchen nach dem Heilmann-Prinzip eine Abreisswalze mit einem Abreisssegment eines Kämmzylinders zusammenarbeitet. Insbesondere sind dabei die bekannten Belastungseinrichtungen der Abreisswalze zu verbessern, um deren Wirksamkeit auch bei hohen dynamischen Belastungen bei den heutigen Kammspielzahlen zu gewährleisten.

Diese Aufgabe wird dadurch gelöst, indem vorgeschlagen wird, dass die Belastungsmittel aus über eine Druckluftquelle mit Druckluft beaufschlagbare Balgzylindern bestehen, welche sich jeweils mit ihrem einen Ende direkt oder indirekt am Maschinengestell und mit ihrem anderen Ende auf einer Aufnahme abstützen, in welcher die Abreisswalze drehbeweglich gelagert ist.

Durch die vorgeschlagene Verwendung von Balgzylindern als Belastungsmittel für die Abreisswalze erhält man eine Vorrichtung über welche eine konstante Druckbelastung auch bei hohen Kammspielzahlen gewährleistet wird. Die Balgzylinder weisen auch sehr gute Dämpfungseigenschaften auf und sind somit auch geräusch- und schwingungsarm. Ebenso ist es möglich, durch die Veränderung der Druckluftzufuhr zu den Balgzylindern, die Druckkraft auf die Abreisswalze einfach zu variieren, um sie gegebenenfalls auf andere Materialien einzustellen. Des Weiteren benötigen die Balgzylinder trotz hoher aufzubringender Druckkräfte einen geringen Platzbedarf in der Maschine und Toleranzen können durch die Flexibilität der Balgzylinder problemlos ausgleichen werden. Die Verwendung von Balgzylindern in dieser Anwendung ermöglicht z. B. auch eine stufenlose Verstellung der Klemmkraft, sowie eine zentrale Überwachung der Belastungsmittel.

Um die Bewegung der Abreisswalze zum Abreisssegment in Bezug auf die Winkelstellung des Kämmzylinders sicher zu steuern, wird vorgeschlagen, dass drehfest auf der Achse des Kämmzylinders Führungselemente angebracht sind, die als Kurvenscheiben ausgebildet sind, welche die Umfangsfläche der Abreisswalze in radialem Abstand zur Drehachse des Kämmzylinders führen, wenn sich die Abreisswalze ausserhalb des Umfangsbereiches des Abreisssegmentes befindet. In Kombination mit der Verwendung von Balgzylindern wird damit eine Vorrichtung erzielt, wobei die Belastung und die Bewegung der Abreisswalze auch bei hohen Kammspielzahlen konstant bleibt und kein Aufschwingen des Systems während eines Kammspieles entsteht. Ausserdem kann hiermit die Drehzahl der Abreisswalze nach dem Abreissvorgang aufrecht erhalten werden, wodurch sie für den jeweils nachfolgenden Abreissvorgang nicht wieder auf die Geschwindigkeit des Abreisssegmentes beschleunigt werden muss.

Des Weiteren wird vorgeschlagen, dass die untere Zangenplatte - in Richtung der Abreisswalze gesehen - fix im Maschinengestell befestigt ist und die Aufnahme der Abreisswalze in radialer Richtung des Kämmzylinders beweglich gelagert ist, wobei die Aufnahme mit einer Stellvorrichtung in Verbindung steht, über welche der Abstand zwischen der Abreisswalze und der unteren Zangenplatte einstellbar ist.

Mit der vorgeschlagenen beweglich gelagerten Aufnahme für die Abreisswalze kann somit einerseits die bereits bekannte radiale Zustellung zum Abreisssegment vorgenommen werden. Andererseits wird durch die, mit der Aufnahme verbundene Stellvorrichtung die Einstellung des Abstandes (Ecartement) zwischen der unteren Zangenplatte und dem Klemmpunkt zwischen Abreisswalze und Abreisssegment ermöglicht. Dadurch ist das Heilmann-Verfahren universeller einsetzbar und kann mit den heutigen konstruktiven Erkenntnissen auch für höhere Kammspielzahlen eingesetzt werden, sofern auch der nachfolgende Lötprozess entsprechend darauf abgestimmt wird. Man erhält dadurch eine vorteilhafte Kombination der Einrichtung für die Zustellung der Abreisswalze zum Abreisssegment in Verbindung mit der gleichzeitigen Einstellmöglichkeit des Ecartement.

In Kombination mit der Verwendung von Balgzylindern können Winkelabweichungen aus ihrer Belastungsrichtung ausgleichen, wenn eine Verstellung des Ecartement durchgeführt wird.
Das heisst, die durch die Verstellung der Abreisswalze resultierende Verschiebung der Abstützfläche der Balgzylinder kann ohne Funktionseinbusse durch die Flexibilität der Balgzylinder (tolerierte Winkelabweichung) ausgeglichen werden.
Des Weiteren wird vorgeschlagen, dass die Aufnahme aus zwei auf jeweils einer Achse schwenkbar gelagerten Hebeln besteht, wobei die Achsen am Maschinengestell oder an einem mit dem Maschinengestell verbundenen Element angebracht sind und jeder Hebel eine Lagerstelle für die Lagerung der Abreisswalze aufweist, welche sich zwischen diesen Lagerstellen erstreckt.
Dabei ist es vorteilhaft, dass sich auf jedem Hebel jeweils ein Balgzylinder für die Belastung der Abreisswalze abstützt.
Durch diese Ausführung wird eine einfache Vorrichtung vorgeschlagen, die einerseits eine gute Zugänglichkeit zu Kämmvorrichtung ermöglicht und andererseits eine einfache und flexible Ansteuerung über die Belastungseinrichtung (Balgzylinder).

Weiter wird vorgeschlagen, dass die Achsen für die Hebel an einem schwenkbar im Maschinengestell gelagerten Rahmen angebracht sind, an welchem im Abstand zu den Achsen Führungselemente für die Hebel vorgesehen sind, die jeweils eine Anschlagfläche aufweisen, welche die Schwenkbewegung der Arme in Richtung des Kämmzylinders beschränkt und die Balgzylinder mit ihrem einen Ende an dem schwenkbaren Rahmen befestigt sind und das jeweils andere Ende sich auf einer Stützfläche des jeweiligen Armes abstützt, die sich oberhalb der Lagerstellen der Abreisswalze befindet.

Durch die Verwendung eines zusätzlich am Maschinenrahmen schwenkbar angebrachten Rahmen wird ermöglicht, dass die Abreisswalze einschliesslich ihrer Belastungseinrichtung komplett nach oben in eine Ausserbetriebsstellung geschwenkt werden kann, um z. B. Zugang zu der Kämmeinrichtung zu Wartungsarbeiten zu erhalten. Durch die vorgeschlagene Anbringung von Führungselementen mit einer Anschlagsfläche wird gewährleistet, dass die Hebel sicher mit dem Rahmen nach oben mitverschwenkt werden und nicht im Bereich des Abreisssegmentes verbleiben. Dies wird in einem nachfolgenden Ausführungsbeispiel noch näher beschrieben.

Um den Balgzylinder in seiner Arbeitslage sicher zu positionieren, wird vorgeschlagen, dass die jeweilige Stützfläche eine Öffnung aufweist, in welche eine, die Stirnfläche des jeweiligen Balgzylinders überragende Verlängerung ragt, wenn dieser auf der Stützfläche aufliegt.
Dabei ist vorteilhaft, wenn die Verlängerung des jeweiligen Balgzylinders und die Öffnung in der Stützfläche derart ausgebildet sind, dass sie zusammen eine Klemmwirkung ausüben. Dadurch ist es möglich, dass bei einer Anlage eines Unterdruckes an die Balgzylinder ein Abheben der Druckwalzen durch die Mitnahme über die Klemmwirkung erzeugt werden kann. Unter Umständen kann damit das Abheben und Zustellen der Abreisswalzen zum Abreisssegment durchgeführt werden, wodurch weitere Führungselemente sich erübrigen würden.
Zu einfacher Einstellung des Ecartement wird vorgeschlagen, dass die Achsen der schwenkbaren Hebel über eine Stellvorrichtung in ihrer Lage einstellbar sind.
Dabei ist eine Ausführung denkbar, wobei die jeweilige Achse exzentrisch auf einer drehbar gelagerten Stellscheibe angebracht ist und wenigstens ein Mittel zur Fixierung der Stellscheibe vorgesehen ist.

In der Regel sind eine Vielzahl von Kämmvorrichtungen (Kämmköpfen) nebeneinander angeordnet, die synchron miteinander zusammenarbeiten und in der Regel auch gemeinsame Antriebselemente aufweisen. Somit ist es vorteilhaft, wenn eine gemeinsame Stellvorrichtung für alle Kämmvorrichtungen für eine gleichzeitige Einstellung des Abstandes zwischen den Abreisswalzen und den unteren Zangenplatten bei allen Kämmvorrichtungen vorgesehen ist. Da an allen Kämmköpfen in der Regel das selbe Material zur Verarbeitung vorliegt, ist auch überall das gleiche Ecartement einzustellen. Deshalb ist eine zentrale Einstellung von Vorteil und ermöglicht eine schnelle und einfache Anpassung aller nebeneinander arbeitenden Kämmköpfe.
Des Weiteren wird eine Ausführung vorgeschlagen, wobei eine Reihe von nebeneinarider angeordneten Kämmvorrichtungen vorgesehen sind, und dabei die Stellvorrichtungen zur Verstellung der Position der jeweiligen Abreisswalze der Kämmvorrichtungen einzeln oder gruppenweise von einer zentralen Steuereinheit gesteuert werden. Bei einer derartigen Ausführung ist es von Vorteil, wenn die einzelnen Stellvorrichtungen jeweils mit elektrischen Stellmotoren ausgestattet sind, welche von einer zentralen Steuereinheit einzeln oder in Gruppen angesteuert werden können. Anstelle eines Stellmotors wäre auch der Einsatz von pneumatischen Zylindern möglich, die über die zentrale Steuereinheit angesteuert werden und eine entsprechend ausgebildete Verstelleinrichtung betätigen.

Weitere Vorteile werden anhand nachfolgender Ausführungsbeispiele näher aufgezeigt und beschrieben.
Es zeigen:
- Fig. 1: eine schematische Seitenansicht eines Kämmkopfes mit der erfindungsgemäss beanspruchten Vorrichtung beim Abreissvorgang.
- Fig. 2: eine schematische Seitenansicht nach Fig.1 beim Auskämmvorgang
- Fig. 3: eine Teilansicht X nach Fig.1
- Fig. 4: eine schematische Draufsicht auf eine Kämmmaschine mit mehren nebeneinander angeordneten Kämmköpfen mit erfindungsgemäss beanspruchten Stellvorrichtungen und deren Ansteuerung.

Fig. 1 zeigt eine schematische Seitenansicht eines Kämmkopfes, von welchem in der Regel mehrere nebeneinander angeordnet sind. Dabei ist oberhalb eines Kämmzylinders 16 ein schematisch angedeutetes Zangenaggregat 1 vorgesehen. Der Kämmzylinder 16 ist um die Achse 15 drehbar im Maschinengestell gelagert. Auf seinem Umfang weist der Kämmzylinder 16 ein mit Garnituren bestücktes Kämmsegment 19 auf, dem gegenüberliegend ein Abreisssegment 20 angeordnet ist. Ausserdem sind drehfest auf der Achse 15 über Naben 23 Kurvenscheiben 22 angebracht, wie insbesondere auch aus der Fig. 3 zu entnehmen ist. Das Zangenaggregat 1 besteht aus einer fix im Maschinengestell befestigten unteren Zangenplatte 2, an welcher um eine Achse 4 eine obere Zangenplatte 3 über Hebel 6 schwenkbeweglich gelagert ist. An den schwenkbaren Hebeln 6 der Zangenplatte 3 greifen nicht gezeigte Belastungseinrichtungen (z. B. Federarme) an, über welche bei geschlossener Zange (siehe Fig. 2) eine Klemmkraft bei der Klemmstelle KS zwischen den Zangenlippen der Zangenplatten zum Klemmen eines Fasermaterials F erzeugt wird. Innerhalb des Zangenaggregates 1 ist drehbar eine Speisewalze 5 angeordnet, die mit einem nicht gezeigten Antrieb zur intermittierenden Förderung des Fasermaterials F verbunden ist.

Wie aus Fig. 1 weiterhin zu entnehmen, liegt eine Abreisswalze 8 auf dem Aussenumfang U des Abreisssegmentes 20 auf und bildet mit diesem eine Klemmlinie KL. Wie insbesondere aus Figur 3 (Ansicht X der Fig.1) zu entnehmen, ist die Achse 9 der Abreisswalze 8 über Lager L in einer Lageraufnahme 11 drehbar gelagert. Da die Lagerelemente an beiden Enden der Abreisswalze 8 die gleichen sind, werden diese auch mit den gleichen Bezugszeichen versehen. Die Lageraufnahme 11, welche Teil einer Aufnahme 10 ist, ist mit einem Hebel 12 fest verbunden, welcher jeweils um eine Achse 13 schwenkbar auf einer Stellscheibe 17 angebracht ist. Dies ist insbesondere den Figuren 1 und 2 zu entnehmen. Die Stellscheibe 17 ist dabei um eine Achse 18 drehbar an einem Rahmen 24 gelagert. Über eine schematisch dargestellte Schraube 14 wird die Drehbewegung der Scheibe 17 auf der Achse 18 unterbunden und mit dem Rahmen 24 in der eingestellten Lage fixiert. Im Bereich des Umfanges der Stellscheibe 17 sind Markierungen 25 angebracht, welche in Verbindung mit einer Markierung 26 auf der Stellscheibe 17 eine exakte Positionierung der Stellscheibe ermöglichen. Die Achse 13 ist dabei exzentrisch mit einem Abstand A zur Drehachse 18 der Stellscheibe 17 angebracht.

Nach dem Lösen der Schraube 14 kann die Stellscheibe 18 z. B. von Hand oder sonstigen Mitteln z. B. entgegen dem Uhrzeigersinn verdreht werden. Diese Einstellung kann anhand der Markierungen 25, 26 durchgeführt werden. Dadurch erfolgt eine Verschiebung der Klemmlinie KL zur unteren Zangenplatte 2, wodurch sich der Abstand E zum Abstand E1 ändert. Dieser Abstand E wird auch als "Ecartement" bezeichnet, welches, wie bereits beschrieben, einen Einfluss auf den Auskämmvorgang ausübt. Nach der Verstellung der Klemmlinie KL wird die Stellscheibe 17 wieder über die Schraube 14 fixiert.

Mit der vorgeschlagenen Einstellmöglichkeit ist es nun möglich, auf einfache Weise, die Vorrichtung entsprechend dem vorgelegten Fasermaterial einzustellen, um ein optimales und gewünschtes Kämmergebnis zu erzielen.

Die gezeigte Einstellmöglichkeit über die Stellscheibe 17 mit der exzentrisch angeordneten Achse 18 stellt nur eine beispielhafte Ausführungsform dar von vielen anderen Möglichkeiten, über welche eine derartige Verstellung durchgeführt werden kann. In der nachfolgend noch beschriebenen Ausführungsform der Fig.4 erfolgt z. B. die Verstellung über Stellmotoren.
Wie ebenfalls in Figur 1 zu entnehmen, ist der Hebel 12 an seinem Ende mit einer Nabe 21 fest verbunden, über welche er drehbeweglich auf der bereits beschriebenen Achse 13 gelagert ist. Oberhalb der Lageraufnahme 11 (etwa in radialer Richtung zur Achse 15 des Kämmzylinders 16 gesehen) wird auf den jeweiligen Hebel 12 eine Druckkraft über einen Balgzylinder B1 bzw. B2 ausgeübt. Der jeweilige Balgzylinder B1, bzw. B2 mit seiner Mittenachse a liegt dabei mit seiner Stirnfläche 30 auf einer Stützfläche 28 des Hebels 12 auf. Der Balgzylinder B1, bzw. B2 ist mit einer Verlängerung 31 versehen, welche zur Seitenstabilisierung in eine Öffnung 33 der Stützfläche 28 ragt.

Am gegenüberliegenden Ende der Stirnfläche 30 sind die Balgzylinder B1, bzw. B2 in einem Kopfteil 35 gelagert, an welchem gleichzeitig die Zuführleitungen 37, 38 für die Beaufschlagung mit Druckluft von einer Druckluftquelle 40 über ein Ventil 42 erfolgt. Das Ventil 42 wird dabei über die Leitung 43 von einer Steuereinheit ST gesteuert. An dem jeweiligen Kopfteil 35 ist ein Bügel 36 angebracht, welcher über die Schrauben 44 an dem Rahmen 24 befestigt ist. Die Rahmenteile 24 (Figur 3) sind durch Streben V1, V2 miteinander verbunden. Es können noch weitere derartiger Streben zur mechanischen Stabilisierung vorgesehen sein.
Durch die Verschiebung der Abreisswalze 8 in die gestrichelt gezeigte Lage vom Abstand E zum Abstand E1 wird auch der Hebel 12 verschoben, welcher die Lageraufnahme 11 der Abreisswalze trägt. Dadurch wird, wie gestrichelt dargestellt, auch die Öffnung 33 verschoben, welche die Verlängerung 33 des jeweiligen Balgzylinders B1, bzw. B2 aufnimmt. Da die Balgzylinder B1, B2 über den jeweiligen Kopfteil 35 und den Bügel 36 fest am Rahmen 24 angebracht sind (könnte auch direkt am Maschinengestell MS angebracht sein), wird bei der Verschiebung der Abreisswalze 8 in die gestrichelt gezeigte Lage die Mittelachse a des jeweiligen Balgzylinders B1, B2 um einen Winkel z verschwenkt. Durch die Flexibilität des Balgzylinders kann diese Verschwenkung um den Winkel z ohne Funktionseinbusse des Balgzylinders bis zu einem Grenzwert dieses Winkels kompensiert und aufgefangen werden. Damit wird eine einfache Kombination der Verstellvorrichtung und der Belastungseinrichtung für die jeweilige Abreisswalze 8 gewährleistet. Das heisst bei einer Verstellung des Ecartement (z. B. von E nach E1) ist eine zusätzliche Nachstellung der Lagerstelle (35, 36) der Belastungseinrichtung (Balgzylinder) nicht notwendig. Auch können durch den Einsatz der Balgzylinder vorhandene Fertigungstoleranzen problemlos kompensiert werden.
Wie weiterhin aus Figur 1 zu entnehmen, ist der Rahmen 24 um eine Schwenkachse 46 schwenkbar am Maschinengestell MS befestigt. Durch die Verschwenkung des Rahmens 24 um die Achse 46 in eine obere Stellung, wie sie strichpunktiert in Figur 1 dargestellt ist, wird der freie Zugang im Bereich des Zangenaggregates 1 zu Wartungsund Reinigungszwecken ermöglicht. Um die jeweilige Position (Betriebsstellung, Ausserbetriebsstellung) des Rahmens zu fixieren, sind z. B. am Rahmen 24, bzw. an der Querstrebe V1 Nocken 48 angebracht, welche, je nach Stellung, in entsprechend ausgebildete Verriegelungseinrichtungen 50a und 50b eingreifen und fixiert werden. Die Verriegelungsvorrichtungen 50a, 50b bestehen dabei jeweils aus einem mit schrägen Anlaufflächen versehenen Riegel 52a, bzw. 52b, welche am Maschinengestell MS befestigt sind. Diese Befestigung der Riegel 52a, 52b ist derart, sodass sich die Riegel um einen bestimmten Betrag beim Ein- bzw. Ausrasten der Nocken 48 bewegen können. Diese Bewegung erfolgt gegen die Kraft einer entsprechend angeordneten Feder 55, die sich ebenfalls am Maschinengestell MS abstützt. Durch die bereits beschriebene und in der Figur 1 gezeigten schrägen Anlaufflächen der Riegel 52a, 52b ist eine problemlose Entriegelung, bzw. Verriegelung in die jeweilige Stellung möglich. Auch hier sind eine Vielzahl von Ausführungsvarianten möglich, um den Rahmen in der jeweiligen Stellung zu fixieren.

Um beim Hochschwenken des Rahmens in die in Figur 1 strichpunktiert gezeigte Stellung das Herausgleiten der Verlängerungen 31 aus der jeweiligen Öffnung 33 zu vermeiden, ist am Rahmen 24 jeweils ein U-förmiger Anschlag 58 vorgesehen, auf dessen Stützfläche 60 die Unterkante 61 des Hebels 12 zum Aufliegen kommt. D. h. die Schwenkbewegung der Hebel 12 um deren Achse 13, die infolge des Gewichtes der Abreisswalze beim Hochschwenken in die strichpunktierte gezeichnete Lage erfolgen würde, wird durch den jeweiligen Anschlag 58 unterbunden. Wie aus Figur 1 zu entnehmen ist, weist die Stützfläche 60 in dieser gezeigten Betriebsstellung einen geringen Abstand zur Unterkante 61 des Hebels 12 auf, damit die Druckbeaufschlagung der Abreisswalze 8 durch die Balgzylinder B1, B2 nicht behindert wird.

Aus Figur 1 ist weiterhin zu entnehmen, dass das über die Wirkung der Klemmlinie KL aus einem Faserbart FB abgezogene Faserpaket P auf das Ende eines bereits auf einer Siebtrommel T gebildeten Faservlieses V aufgelegt und mit diesem mit teilweiser Überdeckung verlötet wird. Das so gebildete Faservlies V wird über Abzugswalzen 64 von der Siebtrommel T abgenommen und einer nicht näher gezeigten Vorrichtung zur Bildung eines Faserbandes zugeführt. An die Siebtrommel T ist zur Führung des Faservlieses V einen Unterdruck angelegt. Die Siebtrommel T, bzw. die Vorrichtung zur Bildung eines gekämmten Faservlieses kann z. B. der Ausführung entsprechen, wie sie in der veröffentlichten WO 2006/012759 A1 näher gezeigt und beschrieben wird.

Wie schematisch in Figur 1 gezeigt, befindet sich beim Abreissvorgang, wobei die Abreisswalze 8 mit ihrer Umfangsfläche U2 unter Druckbelastung auf dem Umfang U des Abreisssegmentes 20 aufliegt, ein Fixkamm K im Eingriff des aus der Zange 4 herausragende Faserbartes FB. Dabei werden die rückwärtigen Enden der durch die Klemmlinie KL erfassten Fasern durch die Garnitur des Fixkammes K gezogen und ausgekämmt. Die Druckkraft auf die Abreisswalze 8 erfolgt wie bereits beschrieben, über die Balgzylinder B1, B2, die über ein Ventil 42 von einer Druckluftquelle 40 mit Druckluft beaufschlagt werden. Dies wird durch eine schematisch dargestellte Steuereinheit ST gesteuert. Dabei ist es auch möglich, dass die Druckkraft während eines Kammspieles variiert werden kann.

Die Verriegelungsvorrichtung 50a, welche den Rahmen 24 in Betriebsstellung hält, ist derart ausgeführt, sodass durch die über die Balgzylinder B1, B2 aufgebrachte Druckkraft keine selbsttätige Entriegelung während des Betriebes erfolgen kann. Unter Umständen sind zusätzliche Elemente (nicht gezeigt) anzubringen, damit der Rahmen 24 in Betriebstellung gegen die Druckkraft der Balgzylinder sicher verriegelt wird.

In der in Figur 1 gezeigten Stellung (siehe auch Figur 3) befindet sich die Umfangsfläche U1 der Kurvenscheibe 22 in geringem Abstand zur Umfangsfläche U2 der Abreisswalze 8. Dadurch kann die Abreisswalze 8 mit dem Abreisssegment 20 eine Klemmlinie KL zur Klemmung des Fasermaterials F bilden. Das Fasermaterial F kann in Form einer Watte oder in Form nebeneinander liegender Faserbänder dem Zangenaggregat 1 von einer entsprechenden Quelle (Wattewickel, Kanne) zugeführt werden.

Bei Weiterdrehung des Kämmzylinders 16 bewegt sich das Abreisssegment 20 ausserhalb des Wirkungsbereiches der Abreisswalze 8, wodurch die Abreisswalze 8 durch die Druckkraft der Balgzylinder B1, B2 oder sein Eigengewicht (sofern die Druckbelastung durch die Balgzylinder reduziert wird) in radialer Richtung zur Achse 15 des Kämmzylinders 16 verschoben werden, bis die Umfangsfläche U2 der Abreisswalze auf der Umfangsfläche U1 der Kurvenscheibe 22 zum Aufliegen kommt. Die Kurvenscheiben 22 sind dabei mit einer Nabe 23 drehfest auf der Achse 15 des Kämmzylinders 16 befestigt. Wie schematisch in Figur 3 gezeigt, kann auf dieser Nabe 23 auch das Abreisssegment 20 drehfest befestigt sein. Wie aus Figur 2 zu entnehmen, gelangt das Kämmsegment 19 in den Bereich des Zangenaggregates 1, welches inzwischen durch eine nicht näher gezeigte Vorrichtung geschlossen wurde und eine Klemmstelle KS für den aus der Zange heraus hängenden Faserbart FB bildet. Der Faserbart FB befindet sich im Eingriff der Kammgarnitur 19 und wird ausgekämmt. Der Radius R1 der Kurvenscheibe 22 ist grösser als der Radius RK der äusseren Hüllfläche des Kämmsegmentes 19, wodurch gewährleistet wird, dass die Umfangsfläche U2 der Abreisswalze 8 einen Abstand zum äusseren Hüllkreis des Kämmsegmentes 19 während des in Figur 2 gezeigten Kämmprozesses aufweist. Nach Abschluss des Kämmprozesses wird wieder das Zangenaggregat geöffnet und der Faserbart FB wird durch das Abreisssegment 20 angehoben und gelangt somit in den Bereich der Klemmlinie KL zwischen dem Abreisssegment 20 und der Abreisswalze 8. Durch die entsprechende Ausbildung der Umfangsfläche U 1 der Kurvenscheibe 22 kommt die Umfangsfläche U2 der Abreisswalze 8 wieder mit dem Abreisssegment 20 in Kontakt. Die Abreisswalze befindet sich laufend in Drehbewegung und muss somit beim Übergang auf das Abreisssegment nicht beschleunigt werden, was einen problemlosen Abreissvorgang begünstigt. Der Abreissvorgang beginnt nun wieder von neuem, wobei auch wieder der Fixkamm K in Eingriff kommt.

In Fig.4 wird schematisch eine Reihe von nebeneinander angeordneten Kämmvorrichtungen (kurz "Kämmköpfe "genannt) gezeigt, die jeweils mit einer verstellbaren Abreisswalze 8 versehen sind, wie in der Ausführung der Fig.1 gezeigt worden ist. Die Verstellung der Position der jeweiligen Schwenkachse 13 der Schwenkarme 12 erfolgt hierbei über eine Nabe 66, welche mit der jeweiligen Schwenkachse 13 und mit jeweils einem Stellmotor M1 bis M4 verbunden ist. Die Stellmotoren M1 und M2 sind über die Steuerleitung 68 und die Stellmotoren M3 und M4 über die Steuerleitung 70 mit der zentralen Steuereinheit verbunden. Somit sind in bezug auf die Ansteuerung der Stellvorrichtungen S1, S2, bzw. S3, S4 zwei Gruppen I und II von Kämmköpfen K1, K2, bzw. K3, K4 gebildet worden. Beispielhaft sind nur vier Kämmköpfe gezeigt worden, wobei in der Praxis eine wesentlich grössere Anzahl von Kämmköpfen nebeneinander angeordnet sein können.
Die Lagerung der Achsen 13 kann im Maschinengestell MS in entsprechend ausgebildeten Führungen (nicht gezeigt) erfolgen, über welche eine Verschiebung der Schwenkarme 12 und somit der Abreisswalze 8 erfolgen kann. Die an den einzelnen Kämmköpfen K1 bis K4 gebildeten und abgegebenen Faserbänder F1 bis F4 werden über nicht gezeigte Führungsmittel (z. B. ein Fördertisch) einem nachfolgenden Streckwerk zugeführt. Im vorliegenden Beispiel werden noch weitere Faserbänder F5 bis F8 gezeigt, die von nicht gezeigten weiteren Kämmköpfen K5 bis K8 abgegeben worden sind. Im Streckwerk S werden die Faserbänder F1 bis F8 verstreckt und zu einem Faserband zusammengefasst, das über eine nicht gezeigte Bandablage in eine Kanne in Schlaufenform abgelegt wird.
Mit der vorgeschlagenen Aufteilung der Ansteuerung der Stellvorrichtungen S1, S2 bzw. S3, S4 in zwei Gruppen I und II ist es möglich, gruppenweise unterschiedliche Positionen der Abreisswalzen 8 einzustellen. Die wäre dann erforderlich, wenn bei jeder Gruppe der Kämmköpfe ein anderes Fasermaterial gekämmt wird. Mit dieser Vorrichtung wäre es dann möglich auf der Kämmmaschine Mischungen mit unterschiedlichen Fasermaterialien herzustellen, die auf dem nachfolgenden Streckwerk S miteinander vermischt werden. Dabei ist auch eine Ausführung denkbar, wobei jedem benachbarten Kämmkopf jeweils ein unterschiedliches Fasermaterial zugeführt wird, wodurch noch eine bessere Vermischung im anschliessenden Streckwerk erzielt werden kann. Dabei kann das Fasermaterial den einzelnen Kämmköpfen in Form von mehreren Faserbändern zugeführt werden, welche aus den Kämmköpfen zugestellten Kannen abgezogen werden.
Unter dem Ausdruck "gruppenweise Ansteuerung" ist auch eine Ausführung eingeschlossen, bei welcher die Kämmköpfe nur eine Gruppe bilden, in welcher jeder Kämmkopf K1 - K8 mit jeweils einem Stellmotor S1 - S8 zur gleichzeitigen Verstellung der Abreisswalzen 8 versehen ist, wobei alle Stellmotoren S1 bis S8 über eine gemeinsame Steuerleitung (nicht gezeigt) gleichzeitig von der zentralen Steuereinheit angesteuert werden.

Durch die vorgeschlagene Vorrichtung ist eine einfache Einstellmöglichkeit auf unterschiedliche Fasermaterialien möglich. Auch ist es durch eine individuelle Ansteuerung der einzelnen Verstellvorrichtungen für die Abreisswalzen möglich, gleichzeitig unterschiedliche Fasermaterialien zu verarbeiten, welche dann im nachfolgenden Streckwerk auf der Kämmmaschine vermischt werden können. Durch die Verwendung von Balgzylindern wird eine Platz sparende Belastungseinrichtung ermöglicht, welche weitere Vorteile wie Schwingungsdämpfung, Lärmminderung, gesteuerte Druckbelastung und einen Ausgleich von Fertigungstoleranzen beinhalten.

## Patentansprüche

1. Kämmvorrichtung zum Kämmen eines Fasermaterials (F), das einem, in einem Maschinengestell (MS) gelagertem Zangenaggregat (1) zugeführt wird, welches eine untere und obere Zangenplatte (2,3) aufweist, wobei die obere Zangenplatte (3) in Bezug auf die untere Zangenplatte (2), zur Bildung einer Klemmstelle (KS), beweglich gelagert ist und zur Erzeugung einer Klemmkraft von einer Belastungseinrichtung beaufschlagt wird und ein Speisemittel (5) zur Zuführung des Fasermaterials (F) zur Klemmstelle (KS) des Zangenaggregates vorgesehen ist und unterhalb des Zangenaggregates ein, im Maschinengestell (MS) drehbar gelagerter Kämmzylinder (16) zugeordnet ist, der auf seinem Umfang mit wenigstens einem Kämmsegment (19) und einem Abreisssegment (20) versehen ist, wobei dem Abreisssegment eine, über Belastungsmittel (B1, B2) beaufschlagbare Abreisswalze (8), zur Bildung einer Klemmlinie (KL), zustellbar ist, **dadurch gekennzeichnet,**
**dass** die Belastungsmittel aus über eine Druckluftquelle (40) mit Druckluft beaufschlagbare Balgzylindern (B1, B2) bestehen, welche sich jeweils mit ihrem einen Ende (35) direkt oder indirekt am Maschinengestell (MS) und mit ihrem anderen Ende (30) auf einer Aufnahme (10) abstützen, in welcher die Abreisswalze drehbeweglich gelagert ist.

2. Kämmvorrichtung nach Anspruch 1, **dadurch gekennzeichnet, dass** drehfest auf der Achse (15) des Kämmzylinders (16) Führungselemente (22) angebracht sind, die als Kurvenscheiben ausgeführt sind, welche die Umfangsfläche (U2) der Abreisswalze (8) in radialem Abstand zur Drehachse (15) des Kämmzylinders (16) führen, wenn sich die Abreisswalze (8) ausserhalb des Umfangsbereiches (U) des Abreisssegmentes (20) befindet.

3. Kämmvorrichtung nach Anspruch 1 oder 2, **dadurch gekennzeichnet, dass** die untere Zangenplatte (2) - in Richtung der Abreisswalze (8) gesehen - fix im Maschinengestell (MS) befestigt ist und die Aufnahme der Abreisswalze (8) in radialer Richtung des Kämmzylinders (16) beweglich gelagert ist und mit einer Stellvorrichtung (17) in Verbindung steht, über welche der Abstand (E, E1) zwischen der Abreisswalze (8) und der unteren Zangenplatte (2) einstellbar ist.

4. Kämmvorrichtung nach Anspruch 3, **dadurch gekennzeichnet, dass** die Aufnahme (10) aus zwei auf jeweils einer Achse (13) schwenkbar gelagerten Hebeln (12) besteht, wobei die Achse am Maschinengestell (MS) oder an einem mit dem Maschinengestell verbundenen Element (24) angebracht ist und jeder Hebel eine Lagerstelle (11) für die Lagerung der Abreisswalze (8) aufweist, welche sich zwischen diesen Lagerstellen erstreckt.

5. Kämmvorrichtung nach Anspruch 4 **dadurch gekennzeichnet, dass** sich auf jedem Hebel (12) jeweils ein Balgzylinder (B1, B2) für die Belastung der Abreisswalze (8) abstützt.

6. Kämmvorrichtung nach einem der Ansprüche 4 oder 5, **dadurch gekennzeichnet, dass** die Achsen (13) für die Hebel (12) an einem schwenkbar im Maschinengestell (MS) gelagerten Rahmen (24) angebracht sind, an welchem im Abstand zu den Achsen Führungselemente (58) für die Hebel (12) vorgesehen sind, die jeweils eine Anschlagfläche (60) aufweisen, welche die Schwenkbewegung der Hebel in Richtung des Kämmzylinders (16) beschränkt und die Balgzylinder (B1, B2) mit ihrem einen Ende (35) an dem schwenkbaren Rahmen (24) befestigt sind und das jeweils andere Ende (30) sich auf einer Stützfläche (28) des jeweiligen Hebels (12) abstützt, die sich oberhalb der Lagerstellen (11) der Abreisswalze (8) befindet.

7. Kämmvorrichtung nach Anspruch 6 **dadurch gekennzeichnet, dass** die jeweilige Stützfläche (28) eine Öffnung (33) aufweist, in welche eine, die Stirnfläche (30) des jeweiligen Balgzylinders (B1, B2) überragende Verlängerung (31) ragt, wenn dieser auf der Stützfläche (28) aufliegt.

8. Kämmvorrichtung nach Anspruch 7, **dadurch gekennzeichnet, dass** die Verlängerung (31) des jeweiligen Balgzylinders (B1, B2) und die Öffnung (33) in der Stützfläche (28) derart ausgebildet sind, dass sie zusammen eine Klemmwirkung ausüben.

9. Kämmvorrichtung nach einem der Ansprüche 4 oder 5, **dadurch gekennzeichnet, dass** die Achsen (13) der schwenkbaren Hebel (12) über eine Stellvorrichtung (17, S1-S4) in ihrer Lage einstellbar sind.

10. Kämmvorrichtung nach Anspruch 9, **dadurch gekennzeichnet, dass** die jeweilige Achse (13) exzentrisch auf einer drehbar gelagerten Stellscheibe (17) angebracht ist und wenigstens ein Mittel (14) zur Fixierung der Stellscheibe (17) vorgesehen ist.

11. Kämmvorrichtung nach einem der Ansprüche 3, 4, 9 oder 10, **dadurch gekennzeichnet, dass** eine Reihe von nebeneinander angeordneten Kämmvorrichtungen vorgesehen sind, wobei eine gemeinsame Stellvorrichtung (17) für alle Kämmvorrichtungen für eine gleichzeitige Einstellung des Abstandes (E, E1) zwischen den Abreisswalzen (8) und den unteren Zangenplatten (2) bei allen Kämmvorrichtungen vorgesehen ist.

12. Kämmvorrichtung nach einem der Ansprüche 3, 4, 9 oder 10, **dadurch gekennzeichnet, dass** eine Reihe von nebeneinander angeordneten Kämmvorrichtungen vorgesehen sind, wobei die Stellvorrichtungen (S1 - S4) zur Verstellung der Position der jeweiligen Abreisswalze (8) der Kämmvorrichtungen (K1-K4) einzeln oder gruppenweise von einer zentralen Steuereinheit (ST) gesteuert werden.

13. Kämmvorrichtung nach Anspruch 12, **dadurch gekennzeichnet, dass** die einzelnen Stellvorrichtungen (S1 - S4) mit jeweils einem elektrischen Stellmotor (M1 - M4) ausgestattet sind, welche von einer zentralen Steuereinheit (ST) einzeln oder in Gruppen (I, II) angesteuert werden können.

## Claims

1. A combing device for combing a fiber material (F) which is fed to a nipper assembly (1) mounted in a machine support frame (MS), said nipper assembly (1) having a lower and an upper nipper plate (2, 3), wherein the upper nipper plate (3) is mounted to be able to move with respect to the lower nipper plate (2) to form a clamp zone (KS), and a load-applying device applies a load to the same to generate a clamp force and a feeding means (5) is provided for feeding the fiber material (F) to the clamp zone (KS) of the nipper assembly and below the nipper assembly, a combing cylinder (16) is mounted in the machine support frame (MS) to be able to rotate, and said combing cylinder (16) is provided with at least one combing segment (19) and one detaching segment (20) on the periphery thereof, wherein a detaching roll (8) can be adjusted with respect to the detaching segment via load-applying means (B1, B2) to form a clamp line (KL), **characterized in that**
the load-applying means consists of bellows cylinders (B1, B2) to which compressed air can be applied via a compressed air source (40), said bellows cylinders each being supported on one end (35) thereof directly or indirectly on the machine support frame (MS), and on the other end (30) on a receiver (10) in which the detaching roll is mounted in a rotatable manner.

2. A combing device according to claim 1, **characterized in that** guide elements (22) are attached to the combing cylinder (16) axle (15) in a non-rotating manner, said guide elements (22) being designed as cams which guide the peripheral surface (U2) of the detaching roll (8) at a radial distance from the axis of rotation (15) of the combing cylinder (16) if the detaching roll (8) is outside the peripheral region (U) of the detaching segment (20).

3. A combing device according to claim 1 or claim 2, **characterized in that** the lower nipper plate (2) - as seen in the direction of the detaching roll (8) - is rigidly fixed in the machine support frame (MS), and the receiver of the detaching roll (8) is mounted in a manner so as to be movable radially with respect to the combing cylinder (16), wherein the receiver has a connection to a positioning device (17) via which the distance (E, E1) between the detaching roll (8) and the lower nipper plate (2) can be adjusted.

4. A combing device according to claim 3, **characterized in that** the receiver (10) consists of two arms (12) which are each mounted to be able to pivot on a respective axle (13), wherein the axles (13) are attached to the machine support frame (MS) or to an element (24) which is connected thereto, and each arm (12) has a mount point (11) for mounting the detaching roll (8), which itself extends between these mount points (11).

5. A combing device according to claim 4, **characterized in that** a bellows cylinder (B1, B2) is supported on each arm (12) for the purpose of putting a load on the detaching roll (8).

6. A combing device according to one of the claims 4 or 5, **characterized in that** the axles (13) for the arms (12) are attached to a frame (24) which is mounted in a pivotable manner in the machine support frame (MS), wherein guide elements (58) for the arms (12) are provided on said frame (24) at a distance from the axles (13), and each guide element (58) has a limit stop surface (60) which limits the pivoting motion of the arms in the direction of the combing cylinder (16), and wherein the bellows cylinders (B1, B2) are attached by one end (35) thereof to the pivotable frame (24), and are supported on the other end (30) thereof on a support surface (28) of the respective arm (12), which itself is situated above the mount points (11) of the detaching roll (8).

7. A combing device according to claim 6, **characterized in that** each respective support surface (28) has an opening (33) in which an extension (31) projects when the bellows cylinder (B1, B2) is situated on the support surface (28), said extension (31) projecting beyond the end face (30) of the respective bellows cylinder (B1, B2).

8. A combing device according to claim 7, **characterized in that** the extension (31) of each bellows cylinder (B1, B2) and the opening (33) in the support surface (28) are designed in such a manner that they exert a clamping effect together.

9. A combing device according one of the claims 4 or 5, **characterized in that** the position of the axles (13) of the pivotable arms (12) is made adjustable via a positioning device (17, S1 - S4).

10. A combing device according to claim 9, **characterized in that** each axle (13) is attached to a rotatable locating disk (17) in an eccentric manner, and at least one means (14) for fixing said locating disk (17) is provided.

11. A combing device according one of the claims 3, 4, 9 or 10, **characterized in that** a series of combing devices arranged side by side is present, wherein a shared positioning device (17) is provided for all combing devices for the purpose of simultaneously adjusting the distance (E, E1) between the detaching roll (8) and the lower nipper plates (2) for all combing devices.

12. A combing device according to one of the claims 3, 4, 9 or 10, **characterized in that** a series of combing devices arranged side by side is present, wherein the positioning devices (S1 - S4) for adjusting the position of each detaching roll (8) of each respective combing device (K1 - K4) is controlled by a central control unit (ST), individually or in groups.

13. A combing device according to claim 12, **characterized in that** the individual positioning devices (S1 - S4) are each equipped with an electric servomotor (M1 - M4) which can be controlled by a central control unit (ST), individually or in groups (I, II).

## Revendications

1. Dispositif de peignage pour le peignage d'un matériau fibreux (F) qui est amené à un groupe de pinces (1) qui est monté sur le bâti de machine (MS) et comprend une plaque de mors inférieure et une plaque de mors supérieure (2,3), la plaque de mors supérieure (3) étant montée mobile par rapport à la plaque de mors inférieure (2), afin de former un point de serrage (KS), et étant soumise afin de fournir une force de serrage à un dispositif de sollicitation, et un dispositif d'alimentation (5) étant prévu pour amener le matériau fibreux (F) vers le point de serrage (KS) du groupe de pinces et au-dessous du groupe de pinces étant disposé un cylindre de peignage (16) monté rotatif dans le bâti de machine (MS), lequel cylindre de peignage est doté sur sa circonférence d'au moins un segment de peignage (19) et un segment arracheur (20), un cylindre arracheur (8) pouvant être exposé à des moyens de sollicitation (B1, B2), pouvant être rapproché du segment arracheur pour former une ligne de serrage (KL),
**caractérisé en ce que**
les moyens de sollicitation sont constitués de vérins à soufflet (B1, B2) qui peuvent être exposés à l'air comprimé fourni par une source d'air comprimé (40) et qui prennent appui par l'une de leurs extrémités (35) sur le bâti de machine (MS), directement ou indirectement, et par leur autre extrémité (30) sur un support (10) dans lequel le cylindre arracheur est monté rotatif.

2. Dispositif de peignage selon la revendication 1, **caractérisé en ce que** des éléments de guidage (22) sont montés solidaires sur l'axe (15) du cylindre de peignage (16), lesquels prennent la forme de cames qui guident la surface périphérique (U2) du cylindre arracheur (8) à une distance radiale de l'axe de rotation (15) du cylindre de peignage (16) lorsque le cylindre arracheur (8) se trouve en dehors de la partie périphérique (U) du segment arracheur (20).

3. Dispositif de peignage selon l'une des revendications 1 ou 2, **caractérisé en ce que** la plaque de mors inférieure (2) - observée en direction du cylindre arracheur (8) - est montée fixe dans le bâti de machine (MS) et **en ce que** le support du cylindre arracheur (8) est monté mobile dans la direction radiale du cylindre de peignage (16) et est relié à un dispositif de positionnement (17) grâce auquel la distance (E, E1) entre le cylindre arracheur (8) et la plaque de mors inférieure (2) peut être réglée.

4. Dispositif de peignage selon la revendication 3, **caractérisé en ce que** le support (10) se compose de deux leviers (12) montés pivotants chacun sur un axe (13), l'axe étant disposé sur le bâti de machine (MS) ou sur un élément (24) solidaire du bâti de machine et chaque levier possédant un palier (11) pour le montage du cylindre arracheur (8), lequel s'étend entre ces paliers.

5. Dispositif de peignage selon la revendication 4, **caractérisé en ce que**, sur chaque levier (12), s'appuie un cylindre à soufflet (B1, B2) pour solliciter le cylindre arracheur (8).

6. Dispositif de peignage selon l'une des revendications 4 et 5, **caractérisé en ce que** les axes (13) des leviers (12) sont placés sur un cadre (24) qui est monté pivotant dans le bâti de machine (MS) et sur lequel il est prévu pour les leviers (12), à une distance des axes, des éléments de guidage (58) qui présentent chacun une surface de butée (60) qui limite le mouvement de basculement des leviers dans la direction du cylindre de peignage (16) et **en ce que** les cylindres à soufflet (B1, B2) sont fixés par leur première extrémité (35) sur le cadre pivotant (24) tandis que l'autre extrémité (30) s'appuie sur une surface d'appui (28) du levier (12) considéré qui se trouve au-dessus des paliers (11) du cylindre arracheur (8).

7. Dispositif de peignage selon la revendication 6, **caractérisé en ce que** les différentes surfaces d'appui (28) possèdent une ouverture (33) dans laquelle fait saillie une prolongation (31) qui part de la surface frontale (30) de chaque cylindre à soufflet (B1, B2) lorsque celui-ci repose sur la surface d'appui (28).

8. Dispositif de peignage selon la revendication 7, **caractérisé en ce que** la prolongation (31) de chacun des cylindres à soufflet (B1, B2) et l'ouverture (33) dans la surface d'appui (28) sont configurés de manière à exercer ensemble un effet de serrage.

9. Dispositif de peignage selon l'une des revendications 4 ou 5, **caractérisé en ce que** les axes (13) des leviers pivotants (12) sont réglables dans leur position par un dispositif de positionnement (17, S1 à S4).

10. Dispositif de peignage selon la revendication 9, **caractérisé en ce que** chacun des axes (13) est monté excentrique sur un disque de positionnement (17) monté rotatif et **en ce qu'**il est prévu au moins un moyen (14) d'immobilisation du disque de positionnement (17).

11. Dispositif de peignage selon l'une des revendications 3, 4, 9 et 6, **caractérisé en ce qu'**il est prévu une série de dispositifs de peignage juxtaposés, un dispositif de positionnement (17) commun étant prévu pour tous les dispositifs de peignage afin d'assurer un réglage simultané de la distance (E, E1) entre les cylindres arracheurs (8) et les plaques de mors inférieures (2) sur tous les dispositifs de peignage.

12. Dispositif de peignage selon l'une des revendications 3, 4, 9 et 6, **caractérisé en ce qu'**il est prévu une série de dispositifs de peignage juxtaposés, les dispositifs de positionnement (S1 à S4) destinés à régler la position des différents cylindres arracheurs (8) des dispositifs de peignage (K1 à K4) étant commandés individuellement ou par groupes par une unité centrale de commande (ST).

13. Dispositif de peignage selon la revendication 12, **caractérisé en ce que** les différents dispositifs de positionnement (S1 à S4) sont dotés chacun d'un moteur électrique de positionnement (M1 à M4), ceux-ci pouvant être commandés individuellement ou par groupes (I, II) par une unité centrale de commande (ST).
